# EUROPÄISCHE PATENTANMELDUNG

(11) **EP 4 227 620 A1**
(43) Veröffentlichungstag der Anmeldung: **16.08.2023**
(21) Anmeldenummer: 22156041.0
(22) Anmeldetag: 10.02.2022
(51) Int. Cl.: F25J 1/00, F25J 1/02

(54) **VERFAHREN UND VORRICHTUNG ZUM WIEDERVERFLÜSSIGEN UND RÜCKFÜHREN VON ABDAMPFGAS IN EINEN LNG-TANK**

(71) Anmelder: Burckhardt Compression AG, 8404 Winterthur (CH)
(72) Erfinder: Valär, Adrian Luzi, 8408 Winterthur (CH)
(74) Vertreter: Hepp Wenger Ryffel AG

(57) **Zusammenfassung**

Die vorliegende Erfindung betrifft ein Verfahren zum Wiederverflüssigen und Rückführen von Abdampfgas (BOG) in einen Liquefied Natural Gas (LNG)-Tank, umfassend die Schritte: Verdichten eines aus dem Kopfraum eines LNG Tanks (3) entnommenen BOG auf einen Druck p_{high}; Kühlen des verdichteten Gases auf eine Temperatur T₁, bevorzugt durch Wasserkühlung (50); Ausdehnen von zumindest einem Teil des Gases aus Schritt c) auf einen Druck p_{expand}; Kühlen des in Schritt d) ausgedehnten Gases, bevorzugt mittels eines Wärmetauschers (20) im Gegenstrom mit kühlendem BOG (F2) aus dem Kopfraum des LNG Tanks 3 auf eine Temperatur T₄; Rückführen des Gases aus Schritt e) in den LNG Tank (3); wobei der Druck p_{high} wenigstens 200 bar, bevorzugt wenigstens 250 bar, besonders bevorzugt wenigstens 300 bar beträgt, und wobei der Druck p_{expand} 80 bis 180 bar, bevorzugt 120 bis 160 bar, besonders bevorzugt 150 bar beträgt.

## Beschreibung

Die Erfindung betrifft das technische Gebiet der Wiederverflüssigung von Abdampfgas (BOG) aus einem Liquefied Natural Gas (LNG) Tank.

In letzter Zeit ist der Verbrauch von Flüssiggas wie z. B. verflüssigtem Erdgas (LNG) weltweit stark angestiegen. Flüssiggas, das durch Abkühlung von Erdgas auf eine extrem niedrige Temperatur gewonnen wird, hat ein kleines Volumen und damit gut geeignet für Lagerung und Transport. Darüber hinaus ist Flüssiggas wie LNG schadstoffarm und damit besser vereinbar mit Regulationen als beispielsweise Schweröl.

LNG ist eine farblose und transparente Flüssigkeit, die durch Abkühlung von Erdgas, das hauptsächlich aus Methan besteht, auf etwa -163° C gewonnen wird. Da Erdgas jedoch bei einer extrem niedrigen Temperatur von -163° C. unter Normaldruck verflüssigt wird, kann LNG bei einem leichten Temperaturanstieg leicht verdampfen. In einem LNG-Lagertank wird daher kontinuierlich LNG auf natürliche Weise verdampft und dadurch boil off gas (BOG) erzeugt.

Die Entstehung von BOG bedeutet einen Verlust an gespeichertem LNG und verringert also beispielsweise auf einem LNG-Tanker die Transporteffizienz. Wenn sich BOG in einem Lagertank ansammelt, besteht ausserdem die Gefahr, dass der Druck im Lagertank ansteigt und der Tank beschädigt wird.

Zur Behebung des Problems wurde eine Methode vorgeschlagen, bei der BOG wieder verflüssigt wird, um es in einen LNG-Lagertank rückzuführen, eine Methode, bei der BOG als Energiequelle einem Verbrennungsmotor, wie z. B. einem Schiffsmotor, zugeführt wird, und Kombinationen davon. In der US2019/0351988 beispielsweise wird vorgeschlagen, BOG aus einem LNG-Tank einem DFDE-Motor, einem X-DF-Motor oder einem ME-GI Schiffsmotor zuzuführen. Gleichzeitig ist vorgesehen, BOG als Kältemittel zur Wiederverflüssigung von komprimiertem BOG in einem Teilrückverflüssigungssystem (partial reliquefaction system, PRS) zu verwenden. Das genannte System weist jedoch den Nachteil auf, dass nur beschränkt BOG als Kältemittel zur Verfügung steht und daher bei einem hohen Wiederverflüssigungsbedarf nur ungenügend tiefe Temperaturen erreicht werden. Dadurch kann nur ein kleiner Teil des BOG effektiv rückverflüssigt werden. Ein beträchtlicher Teil des komprimierten und gekühlten Gases wird erneut gasförmig in den Rückverflüssigungszyklus eingespeist und das System erweist sich als wenig effizient.

Es ist daher die Aufgabe der vorliegenden Erfindung, ein Verfahren zur Teilrückverflüssigung von BOG respektive ein Teilrückverflüssigungssystem (PRS) bereitzustellen, bei dem BOG direkt als Kühlmittel verwendet wird und bei dem dennoch eine hohe Effizienz erreicht wird.

Die Aufgabe wird durch ein Verfahren aufweisend die Merkmale von Anspruch 1, respektive eine Vorrichtung aufweisend die Merkmale von Anspruch 5, gelöst.

Insbesondere wird die Aufgabe gelöst durch ein Verfahren zum Wiederverflüssigen und Rückführen von Abdampfgas (BOG) in einen Liquefied Natural Gas (LNG)-Tank, umfassend die Schritte:
a) Entnehmen von BOG (F2) aus dem Kopfraum eines LNG Tanks;
b) Verdichten des BOG auf einen Druck p_{high};
c) Kühlen des verdichteten Gases auf eine Temperatur T₁, bevorzugt durch Wasserkühlung;
d) Ausdehnen von zumindest einem Teil des Gases aus Schritt c) auf einen Druck p_{expand};
e) Kühlen des in Schritt d) ausgedehnten Gases, bevorzugt mittels eines Wärmetauschers im Gegenstrom mit kühlendem BOG (F2) aus dem Kopfraum des LNG Tanks auf eine Temperatur T₄;
f) Rückführen des Gases aus Schritt e) in den LNG Tank; wobei der Druck p_{high} wenigstens 200 bar, bevorzugt wenigstens 250 bar, besonders bevorzugt wenigstens 300 bar beträgt, und wobei der Druck p_{expand} 80 bis 180 bar, bevorzugt 120 bis 160 bar, besonders bevorzugt 150 bar beträgt.

Dieses Verfahren beruht auf der Idee, dass die Kühlflüssigkeit, welche zur Rückverflüssigung des BOG in Schritt e) eingesetzt wird, nur beschränkt zur Verfügung steht und/oder sparsam eingesetzt werden soll. Im Falle von einem separaten Kühlkreislauf mit entsprechendem Kältemittel, typischerweise N₂, kostet das Kühlen Energie. Wenn stattdessen BOG aus dem LNG-Tank als Kühlmittel verwendet wird, ist eine niedrige Fördermenge aus Sicht der Lagerungs-/Transporteffizient wünschenswert, insbesondere, wenn nicht gleichzeitig ein Motor mit dem Erdgas-Brennstoff betrieben werden muss oder wenn der Motor (zeitweise) einen nur geringen Brennstoffbedarf hat. Im Gegensatz dazu steht aber die Kühlflüssigkeit zum Kühlen des komprimierten Gases auf Umgebungstemperatur, insbesondere Wasser, praktisch unlimitiert zur Verfügung.

Die Erfinder haben erkannt, dass es daher sinnvoll sein kann, für den Kühlschritt e) ein Gas bereitzustellen, welches eine geringe Wärme aufweist. Dies kann erreicht werden, indem das Gas auf einen vergleichsweise hohen Druck p_{high} verdichtet wird und bei diesem hohen Druck durch Wasserkühlung gekühlt wird. Wenn daraufhin in Schritt d) das Gas zumindest teilweise isoenthalpisch entspannt wird, bevor es der Kühlung in Schritt e) zugeführt wird, kann mit der verfügbaren Kühlleistung ein höherer Anteil von Gas rückverflüssigt werden, als wenn ohne Schritt d) oder ausgehend von einem niedrigeren Druck (beispielsweise 150 bar) rückverflüssigt würde.

Bevorzugt ist ein Verfahren zum Versorgen eines Hochdruck-Gaseinspritzmotors mit Gas, das in einem LNG-Tank teilweise als Abdampfgas (BOG, F2) gespeichert ist, und zum Wiederverflüssigen und Rückführen von BOG, umfassend die Schritte nach Anspruch 1, wobei in Schritt d) wenigstens ein erster Teil des Gases aus Schritt c) im Umfang des Brennstoffbedarfs eines Hochdruck-Gaseinspritzmotors über einen Auslass dem Hochdruck-Gaseinspritzmotor zugeführt wird und wenigstens ein zweiter Teil des Gases aus Schritt c) auf den Druck p_{expand} ausgedehnt wird.

In dieser Ausführungsform kann das hochkomprimierte Gas bei Druck p_{high} entweder dazu verwendet werden, einen Hochdruck-Gaseinspritzmotor anzutreiben, oder rückverflüssigt werden. Insbesondere auf einem Flüssiggastanker ist Erdgas der Brennstoff der Wahl, um die Emission von Luftschadstoffen auf ein relativ geringes Mass zu beschränken. Die Einstellbarkeit der Menge, die an den Gaseinspritzmotor respektive in das PRS geleitet wird, erlaubt es, auf den klimatischen und meteorologischen Bedingung wie auch dem Brennstoffbedarf des Hochdruckgaseinspritzmotors flexibel Rechnung zu tragen.

Weiter ist es bevorzugt, wenn im Verfahren wie vorstehend beschrieben dem Schritt b) ein Schritt 0) vorangeht und Schritt 0) das Auswählen ist zwischen
- einem Betriebsmodus i) Verdichten des BOG auf einen Druck p_{high} umfassend die Schritte b) bis d); und
- einem Betriebsmodus ii) Verdichten des BOG auf einen Druck p_{low}, umfassend die Schritte
   b1) Verdichten des BOG auf einen Druck p_{low} von 100 bis 199 bar, bevorzugt 140 bis 160 bar; und
   d1) Ausdehnen von zumindest einem Teil des Gases aus Schritt c) auf einen Druck p_{expand}, sofern p_{low} > p_{ex-pand};
wobei im Falle von Betriebsmodus ii) die Schritte b1) und d1) die Schritte b) und d) ersetzen.

In einem solchen Verfahren ist es möglich den Betriebsmodus anzupassen. Es hat sich herausgestellt, dass es bei tiefer Rückverflüssigungsrate effizient sein kann, lediglich auf einen tieferen Druck p_{low} zu verdichten (Schritt b1), weil das BOG genügend Kühlkapazität liefert um den zu verflüssigenden Gasstrom auf ein ausreichend tiefes Temperaturniveau zu kühlen. Dagegen erweist sich das Verdichten auf eine hohen Druck bei hoher Verflüssigungsrate als effizienter, weil die zusätzliche Kühlung durch die Expansion des zu verflüssigenden Gases von p_{high} auf p_{low} zu einer höheren Rückverflüssigungsrate und somit zu einem effizienteren Gesamtsystem beiträgt.

Besonders bevorzugt ist ein Verfahren, bei dem im Schritt 0) im Betriebsmodus i) ein Soll-Wert p_{high} im Bereich von 200 bis 300 bar ausgewählt wird und/oder im Betriebsmodus ii) ein Soll-Wert p_{low} im Bereich von 100 bis 199 bar ausgewählt wird. Durch die so erhältliche, stufenlose Verstellbarkeit zwischen 100 und 300 bar ist es möglich, im Rückverflüssigungszyklus noch weitere Flexibilität zu gewinnen.

Ein Aspekt der Erfindung bezieht sich auf eine Vorrichtung zum Wiederverflüssigen und Rückführen von Abdampfgas (BOG) in einen Liquefied Natural Gas (LNG)-Tank umfassend
- einen Wärmetauscher, aufweisend eine Leitung zum Durchführen von Kühlfluid, bevorzugt von BOG aus einem LNG-Tank, und eine Leitung zum Durchführen von zu kühlendem komprimiertem Gas;
- eine mehrstufige Verdichteranordnung, die eingerichtet ist, BOG (F2) aus dem LNG-Tank auf einen Druck p_{high} zu verdichten;
- einen ersten Kühler;
- eine Rückführleitung; und
- eine erste Expansionseinheit, die eingerichtet ist, komprimiertes Gas von einem Druck p_{high} auf einen Druck p_{expand} auszudehnen;

wobei die mehrstufige Verdichteranordnung stromaufwärts Fluid führend, optional über die Leitung des Wärmetauschers zum Durchführen von Kühlfluid, mit einer Entnahmeleitung mündend in den Kopfraum des LNG Tanks verbunden ist, und wobei die mehrstufige Verdichteranordnung stromabwärts Fluid führend mit dem ersten Kühler, weiter stromabwärts über die Rückführleitung mit der ersten Expansionseinheit und noch weiter stromabwärts mit der Leitung des Wärmetauschers zum Durchführen von zu kühlendem komprimiertem Gas verbunden ist, um das verdichtete und gekühlte Gas in den LNG Tank rückzuführen;
wobei der Druck p_{high} wenigstens 200 bar, bevorzugt wenigstens 250 bar, besonders bevorzugt 300 bar beträgt; und wobei der Druck pexpand 80 bis 180 bar, bevorzugt 120 bis 160 bar, besonders bevorzugt 150 bar beträgt.

Diese Vorrichtung löst die eingangs beschriene Aufgabe. Für den Kühlschritt im indirekten Wärmetauscher wird so ein Gas bereitgestellt, welches eine geringe Wärme aufweist. Dies wird erreicht, indem das Gas auf einen vergleichsweise hohen Druck p_{high} verdichtet wird und bei diesem hohen Druck durch Wasserkühlung gekühlt wird. Wenn daraufhin in Schritt d) das Gas zumindest teilweise isenthalpisch entspannt wird, bevor es der Kühlung im Wärmetauscher zugeführt wird, kann mit der verfügbaren Kühlleistung ein höherer Anteil von Gas rückverflüssigt werden, als wenn ohne dem Kühlschritt vorhergehende Ausdehnung, d.h. ausgehend von einem nur auf niedrigeren Druck (beispielsweise 150 bar) verdichteten Gas, gekühlt und rückverflüssigt würde.

Ein mit der Vorrichtung verbundener Vorteil ist der Effizienzgewinn bei hoher Flussrate von BOG, wie vorstehend auf Verfahrensebene beschrieben. Ein weiterer konstruktiver Vorteil ist darin zu sehen, dass der Druck in der/den Zwischenstufe/n vor der letzten Kompressionsstufe nicht kontrolliert werden muss. Wenn beispielsweise durch eine Abzweigleitung im Anschluss an eine Zwischenstufe (beispielsweise bei p_{low}) ein Teil des Gases entnommen und dem PRS zugeführt werden würde, müsste der Druck nach dieser Zwischenstufe typischerweise mit einem Druckkontrollventil (*Pressure Control Valve*, PCV) reguliert werden. Wenn dagegen die gesamte geförderte BOG-Menge einheitlich auf den Druck p_{high} verdichtet wird, reicht ein einziger PCV aus, was die Kosten der Vorrichtung senkt. Schliesslich reicht dank der verbesserten Effizienz der Vorrichtung ein kleineres PRS, und dank dem geringeren Gasfluss auch eine kleinere mehrstufige Verdichteranordnung aus. Dies gilt überraschenderweise sogar trotz des Umstands, dass alle Kompressionsstufen dafür ausgerichtet sein müssen, den gesamt BOG Fluss zu bearbeiten. Kleinere Vorrichtungen sparen wertvollen Platz, insbesondere wenn die Vorrichtung auf einem Schiff, e.g. einem Tanker, eingesetzt werden soll. Auch wird für die effiziente Rückverflüssigung weniger Energie benötigt.

In einer bevorzugten Ausführungsform ist die Vorrichtung Teil eines Brenngasversorgungssystems zum Versorgen eines Hochdruck-Gaseinspritzmotors mit in einem LNG-Tank gespeichertem Gas, zusätzlich umfassend
- einen Auslass, der Fluid leitend stromabwärts der mehrstufigen Verdichteranordnung angeordnet ist und weiter stromabwärts in eine Versorgungsleitung für einen Hochdruck-Gaseinspritzmotor mündet,
wobei das verdichtete Gas, soweit die Menge den Brennstoffbedarf des Hochdruck-Gaseinspritzmotors übersteigt, der Rückführleitung zuführbar ist.

Es ist der Vorteil einer solchen Vorrichtung als Teil eines Brenngasversorgungssystems, dass das hochkomprimierte Gas bei Druck p_{high} wahlweise rückverflüssigt werden kann oder dazu verwendet werden kann, einen Hochdruck-Gaseinspritzmotor anzutreiben. Die Einstellbarkeit der Menge, die an den Gaseinspritzmotor respektive in das PRS geleitet wird, erlaubt es, den klimatischen und meteorologischen Bedingung wie auch dem Brennstoffbedarf des Hochdruckgaseinspritzmotors (z.B. Fahrgeschwindigkeit) flexibel Rechnung zu tragen.

In einer Ausführungsform umfasst die Vorrichtung weiter
- eine zweite Expansionseinheit, die eingerichtet ist, komprimiertes Gas von einem Druck p_{expand} auf einen Druck p_{knock-out-drum} (typischerweise 1-3 bar über dem Tankdruck) auszudehnen,
- einen Gas-Flüssigkeits-Abscheider, der Fluid führend stromabwärts an die zweite Expansionseinheit anschliesst und eingerichtet ist, bei einem Druck p_{knock-out-drum} einen verflüssigten Gasanteil in den LNG-Tank zurück zu speisen und einen gasförmigen Anteil in die Entnahmeleitung zu führen;
wobei die zweite Expansionseinheit und der Gas-Flüssigkeitsabscheider Fluid führend zwischen der Leitung des Wärmetauschers zum Durchführen von zu kühlendem, komprimiertem Gas und dem LNG-Tank angeordnet sind.

Durch die erneute Ausdehnung in der zweiten Expansionseinheit (z.B. Expansionsventil, Expander) erfährt das Gas nochmals eine Kühlung durch Joule-Thomsen Entspannung. Anschliessend kann die durch den Gas-Flüssigkeitsabscheider abgetrennte gasförmige Komponente mit dem aus dem Lagertank entnommene BOG kombiniert und dem Wärmetauscher als Kühlmittel zugeführt werden. Die flüssige Komponente wird in den Lagertank geleitet. Dank der beschriebenen Anordnung kann vorzugsweise bei gleicher Menge von zur Verfügung stehendem Kühlmittel ein höher relativer Anteil des BOG rückverflüssigt werden.

Es ist bevorzugt, dass der erste Kühler ein Wasserkühler ist, bevorzugt wird Wasser aus dem Kühlwassersystem des Schiffes als Kühlmittel verwendet, sodass das komprimierte Gas auf eine Temperatur von 35 bis 45°C kühlbar ist. Wasser ist reichlich vorhanden, zumal wenn die Vorrichtung auf einem Schiff verwendet wird. Durch die Kühlung auf die dadurch erreichbare Temperatur von 35 bis 45°C ausgehend von Gas aufweisend einen besonders hohen Druck, ergibt sich gegenüber Prozessen ausgehend von tieferen Drucken eine niedrigere Enthalpie bereits nach dem ersten Kühlungsschritt.

In einer bevorzugten Ausführungsform weist die mehrstufige Verdichteranordnung eine erste Kompressionsstufe auf, wobei die erste Kompressionsstufe eingerichtet ist, BOG (F2) aus dem LNG-Tank auf einen ersten Druck p1 zwischen 6 und 18 bar zu verdichten, und wobei die erste Kompressionsstufe wenigstens einen Labyrinth gedichteten Kolbenkompressoren aufweist.

Wenn die erste Kompressionsstufe wenigstens einen Labyrinth gedichteten Kolbenkompressoren aufweist, bevorzugt ausschliesslich Labyrinth gedichtete Kolbenkompressoren umfasst, kann die erste Kompressionsstufe schmiermittelarm respektive schmiermittelfrei betrieben werden. Dies hat einerseits den Vorteil, dass die Qualität des verdichteten Gases nicht durch Verunreinigungen mit Schmiermittel beeinträchtigt wird. Andererseits kann die Gefahr vermieden werden, dass bei den tiefen Temperaturen des BOG in niedrigen Kompressionsstufen das Schmiermittel (typischerweise Öl) sich verfestigt und den Verschleiss der Maschinenteile fördert.

In einer bevorzugten Ausführungsform weist die mehrstufige Verdichteranordnung der Vorrichtung eine mittlere und eine letzte Kompressionsstufe auf, die eingerichtet sind, vorverdichtetes Gas von einem ersten Druck p1 auf den Druck p_{high}, bevorzugt wahlweise auf den Druck p_{high} oder den Druck p_{low} zu verdichten, wobei die letzte Kompressionsstufe einen Bypass mit ansteuerbarem Ventil aufweist, um den Rückfluss und damit den Förderdruck nach der letzten Kompressionsstufe anzusteuern, wobei Gas derart über den Bypass rückspeisbar ist, dass das Gas am Auslass den vorgegebenen Solldruckwert p_{high}, bevorzugt den vorgegebenen Solldruckwert Druck p_{high} oder p_{low}, aufweist.

Eine solche Vorrichtung hat die bereits zuvor genannten Vorteile, dass die Effizienz der Rückverflüssigung für hohe Gasförderraten verbessert und die Grösse der Vorrichtungselemente reduziert werden kann. Wenn nun die mehrstufige Verdichteranordnung dank des Bypass mit ansteuerbarem Ventil variabel betrieben werden kann, bzw. dadurch am Auslass Gas aufweisend einen variablen Druck zwischen p_{low} und p_{high} bereitgestellt werden kann, ergeben sich weitere Vorteile. Die mehrstufige Verdichteranordnung kann so eingerichtet sein, dass der Seitenstrom zur Rückverflüssigung bei tiefen Rückverflüssigungsraten lediglich auf p_{low} verdichtet wird, was für kleine Rückverflüssigungsraten effizienter ist. Zudem kann die Lebenserwartung der Geräte verbessert werden, wenn sie während eines beträchtlichen Teils der Betriebszeit mit nur 50 % des Nominaldrucks betrieben werden.

Es ist besonders bevorzugt, wenn der Bypass mit ansteuerbarem Ventil derart regulierbar ist, dass jeder Soll-Druck zwischen 100 und 300 bar einstellbar ist. Dies erlaubt dem Benutzer zusätzliche Flexibilität, um den klimatischen und meteorologischen Bedingungen sowie dem Brennstoffbedarf des Motors / der Motoren Rechnung zu tragen.

In einer Ausführungsform umfasst die letzte Kompressionsstufe wenigstens einen mit Kolbenring gedichteten Kolbenkompressor, bevorzugt zwei mit Kolbenring gedichtete Kolbenkompressoren. Mit Kolbenring gedichtete, vorzugsweise geschmierte, Kolbenkompressoren ermöglichen das Verdichten des Gases auf Druck im Bereich von p_{high}.

Die Vorrichtung wie vorstehend beschrieben kann weiter umfassen eine Abzweigleitung, welche Fluid leitend stromabwärts von der ersten Kompressionsstufe angeordnet ist und die weiter stromabwärts in eine Versorgungsleitung für einen Niederdruck-Gaseinspritzmotor und/oder einer Gasverbrennungseinheit mündet.

Damit kann der ein Motor, der bei niedrigem Druck (p₁) betrieben wird, wie z.B. ein X-DF-Motor, mit Brennstoff versorgt werden, der nach der ersten Kompressionsstufe entnommen wird. In dieser Ausführungsform ist es besonders günstig, wenn die erste Kompressionsstufe schmiermittelarm oder schmiermittellos abgedichtet ist, weil so ein Brennstoff von hoher Qualität an den Niederdruck Gaseinspritzmotor und/oder die Gasverbrennungseinheit geleitet werden kann.

Die Erfindung bezieht sich auf die Verwendung der Vorrichtung wie vorstehend beschrieben auf einem Schiff, beispielsweise einem Erdgastanker, insbesondere einem Schiff, das mittels eines Hochdruck-Gaseinspritzmotors angetrieben wird. Bei der Verwendung auf einem Schiff kommen aufgrund der knappen Platzverhältnisse die vorstehend genannten Vorteile, insbesondere die reduzierte Grösse der Vorrichtung, besonders deutlich zum Tragen.

Die Erfindung wir anhand von Figuren weiter verständlich gemacht. Die Figuren dienen der Illustration und sind nicht einschränkend zu verstehen.

Es zeigen:
- Figur 1: Schematische Darstellung einer Vorrichtung gemäss der vorliegenden Erfindung;
- Figur 2: Schematisches Mollier-Diagramm zur Verdeutlichung eines Verfahrens gemäss der vorliegenden Erfindung.

Figur 1 zeigt schematisch ein Brenngasversorgungssystem entsprechend der vorliegenden Erfindung mit einer Vorrichtung zum Wiederverflüssigen und Rückführen von Abdampfgas (BOG) in einen Liquefied Natural Gas (LNG)-Tank 3. Das sich im Kopfraum von LNG Tank 3 ansammelnde BOG (F2) wird über Entnahmeleitung 5 einem Wärmetauscher 20 zugeleitet, um in indirektem Wärmetausch als Kühlfluid verwendet zu werden, und dann von einer mehrstufigen Verdichteranordnung 10 komprimiert zu werden, auf einen hohen Druck p_{high} von typischerweise ca. 300 bar.

In der gezeigten Ausführungsform umfasst die mehrstufige Verdichteranordnung 10 eine erste Kompressionsstufe mit Kolbenkompressoren 71 und 72 und zugehörigen Kühlern, eine mittlere Kompressionsstufe mit Kolbenkompressor 73 und zugehörigem Kühler, sowie eine letzte Kompressionsstufe mit Kolbenkompressoren 74 und 75 und zugehörigen Kühlern. Die erste Kompressionsstufe 71,72 ist eingerichtet, das BOG auf einen Druck p1 von typischerweise 7 bar zu verdichten. Ein Teil des so verdichteten, bevorzugt schmiermittelfrei verdichteten BOG kann bei Bedarf über Abzweigleitung 6 dem Niederdruck-Gaseinspritzmotor 4 zugeführt werden. Die erste Kompressionsstufe kann mittels Bypass aufweisend ein Druckkontrollventil druckkontrolliert sein (nicht gezeigt).

Die mehrstufige Verdichteranordnung 10 ist stromabwärts Fluid führend mit einem ersten Wasserkühler 50 verbunden, wodurch das komprimierte Gas auf typischerweise 40°C gekühlt wird. Der Auslassdruck der höchsten Kompressionsstufe, hier bestehend aus Kolbenkompressoren 75 und 74 und zugehörigen Wasserkühlern, ist über einen Bypass 19 mit Druckkontrollventil 9 reguliert. Nach Austritt aus dem ersten Wasserkühler 50 kann das komprimierte BOG wahlweise über den Auslass 7 einem Hochdruck-Gaseinspritzmotor 2 als Kraftstoff zugeführt oder über die Rückführleitung 8 einer ersten Expansionseinheit 60, beispielsweise einem Expansionsventil oder einem Expander, zugeleitet werden. Typischerweise wird überschüssiges BOG, das den Brennstoffbedarf des Motors 2 übersteigt, der Rückführleitung 8 zugeführt. Das Gas wird in der ersten Expansionseinheit 60 auf einen Druck p_{ex-pand} von ca. 150 bar entspannt. Durch die isenthalpe Druckminderung erfährt das komprimierte Erdgas eine neuerliche Kühlung und kann also ausgehend von ca. 20°C im indirekten Wärmeaustausch mit dem BOG (F2) aus dem LNG Tank 3 im Wärmetauscher 20 weiter gekühlt zu werden.

Das durch die Verdichteranordnung komprimierte und durch Wasserkühlung 50, Expansion 60 und Wärmetausch 20 gekühlte BOG wird in einer zweiten Expansionseinheit 30 erneut entspannt, nunmehr auf einen Druck p_{knock-out-drum} von typischerweise 1 bar, und schliesslich durch einen Gas-/Flüssigkeitsabscheider 40 in eine flüssige Komponente und eine gasförmige Komponente getrennt. Die durch den Gas-/Flüssigkeitsabscheider 40 abgetrennte flüssige Komponente wird in den LNG-Tank rückgespeist und die durch den Gas-/Flüssigkeits-abscheider abgetrennte gasförmige Komponente wird in der Entnahmeleitung 5 mit dem aus dem LNG-Tank austretenden BOG kombiniert und dann dem Wärmetauscher 20 zugeführt, um als Kühlfluid verwendet zu werden.

Im BOG-Rückverflüssigungssystem wie in Figur 1 gezeigt wird die Rückverflüssigung von Erdgas unter Verwendung von BOG, das aus dem Lagertank entnommen wird, als Kältemittel durchgeführt, ohne dass ein separater Zyklus zur Rückverflüssigung von BOG erforderlich ist. Es versteht sich, dass die vorliegende Erfindung nicht darauf beschränkt ist und ein separater Kältekreislauf eingerichtet werden kann, um die Wiederverflüssigung des gesamten BOG sicherzustellen, falls erforderlich. Ein solcher separater Kreislauf kann die Rückverflüssigung des BOG sicherstellen, wobei aber eine separate Ausrüstung oder eine zusätzliche Energiequelle erforderlich ist.

Figur 2 zeigt strichliert den Verdichtungs- und Kühl-Kreislauf im schematischen Mollier-Diagramm. Das BOG finden sich im Ausgangszustand rechts der Taulinie bei Atmosphärendruck von 1 bar und ca. -160°C. Bei der Entnahme aus dem LNG-Tank a), insbesondere auch bei Verwendung als Kühlmittel im indirekten Wärmetausch, erwärmt sich das BOG auf Umgebungstemperatur oder höher, ca. T1.

In Schritt b) folgt das Verdichten auf p_{high}, beispielsweise entsprechend der in Figur 1 gezeigten Verdichteranordnung über fünf Kolbenkompressoren. Diese können als erste Kompressionsstufe 101, mittlere Kompressionsstufe 102, und letzte Kompressionsstufe 103 angeordnet sein, jeweils mit anschliessender Wasserkühlung auf die Temperatur T₁. Insgesamt kann das Erdgas dadurch auf einen Druck von typischerweise 300 bar verdichtet werden. Nach der letzten Kühlung auf T₁ durch Wasserkühlung in Schritt c) wird zumindest ein Teil des Gases in Schritt d) isenthalpisch entspannt auf einen Druck p_{expand} von typischerweise 150 bar. Durch den Joule-Thomson Effekt reduziert sich die Temperatur des Gases dabei auf T₂, typischerweise auf ca. 20°C. In Schritt e) wird das Gas weiter gekühlt, auf ein Temperatur T₄ von ca. -75°C. Dies passiert in der in Figur 1 gezeigten Vorrichtung im indirekten Wärmetausch 20 mit kühlendem BOG aus dem Kopfraum des LNG Tanks. Schritt f) ist das Rückführen des Gases in den LNG Tank, welches typischerweise eine weitere isenthalpische Entspannung und die Trennung von flüssigen und gasförmigen Teilen im Gas-/Flüssigkeitsabscheider umfasst.

Aus der Figur 2 wird ersichtlich, welchen Vorteil die Gasverdichtung auf den Druck p_{high} mit anschliessender Kühlung c) und Entspannung d) sich bringt: Im Vergleich zum Verdichten auf lediglich p_{expand} gefolgt von Wasserkühlung kann eine Enthalpiedifferenz 104 in Form einer niedrigeren Temperatur T₂ des Gases gewonnen werden. Wenn lediglich auf p_{expand} verdichtet wird, liegt das Gas bei gleichem Druck p_{expand} bei einer höheren Temperatur T₁ vor und es muss die Kühlkapazität des im Wärmetauscher zur Verfügung stehen Kühlmittels für das Kühlen von wärmerem Gas verwendet werden (gepunktete Linie). Da das Kühlmittel im Falle von BOG nicht unbegrenzt zur Verfügung steht, kann im Wärmetauscher das weniger verdichtete Gas häufig nur auf die Temperatur T₃ statt T₄ gekühlt werden und das hernach expandierte Gas wird nur im geringeren Ausmass rückverflüssigt, entsprechend dem Pfeil 105. Nicht gezeigt in der Figur 2 ist der Betriebsmodus ii) wie vorstehend beschrieben, bei dem das BOG auf einen Druck p_{low} verdichtet und im Falle von p_{low} > Pexpand auf p_{expand} entspannt wird. Dieser Betriebsmodus erfordert, dass die mittlere und letzte Kompressionsstufe eingerichtet sind, vorverdichtetes Gas von einem ersten Druck p₁ wahlweise auf einen Druck p_{high} von beispielsweise 300 bar oder auf einen Druck p_{low} von beispielsweise 150 bar zu verdichten. Der Druck kann beispielsweise durch einen Bypass mit ansteuerbarem Ventil, der in der letzten Kompressionsstufe 103 angeordnet ist, reguliert werden. Wenn das steuerbare Ventil derart regulierbar ist, dass jeder Soll-Druck zwischen p_{low} und p_{high} einstellbar ist, sind weitere Drucke in der Rückführleitung 8 der Figur 1 respektive im Diagramm der Figur 2 parallel unterhalb der strichlierten Linie c) denkbar.

## Patentansprüche

1. Verfahren zum Wiederverflüssigen und Rückführen von Abdampfgas (BOG) in einen Liquefied Natural Gas (LNG)-Tank, umfassend die Schritte:
a) Entnehmen von BOG (F2) aus dem Kopfraum eines LNG Tanks (3) ;
b) Verdichten des BOG auf einen Druck p_{high};
c) Kühlen des verdichteten Gases auf eine Temperatur T₁, bevorzugt durch Wasserkühlung (50);
d) Ausdehnen von zumindest einem Teil des Gases aus Schritt c) auf einen Druck p_{expand};
e) Kühlen des in Schritt d) ausgedehnten Gases, bevorzugt mittels eines Wärmetauschers (20) im Gegenstrom mit kühlendem BOG (F2) aus dem Kopfraum des LNG Tanks 3 auf eine Temperatur T₄;
f) Rückführen des Gases aus Schritt e) in den LNG Tank (3) ;
wobei der Druck p_{high} wenigstens 200 bar, bevorzugt wenigstens 250 bar, besonders bevorzugt wenigstens 300 bar beträgt, und wobei der Druck p_{expand} 80 bis 180 bar, bevorzugt 120 bis 160 bar, besonders bevorzugt 150 bar beträgt.

2. Verfahren zum Versorgen eines Hochdruck-Gaseinspritzmotors (2) mit Gas, das in einem LNG-Tank (3) teilweise als Abdampfgas (BOG, F2) gespeichert ist, und zum Wiederverflüssigen und Rückführen von BOG, umfassend die Schritte nach Anspruch 1,
wobei in Schritt d) wenigstens ein erster Teil des Gases aus Schritt c) im Umfang des Brennstoffbedarfs eines Hochdruck-Gaseinspritzmotors (2) über einen Auslass (7) dem Hochdruck-Gaseinspritzmotor (2) zugeführt wird und wenigstens ein zweiter Teil des Gases aus Schritt c) auf den Druck p_{expand} ausgedehnt wird.

3. Verfahren nach einem der vorhergehenden Ansprüche, wobei dem Schritt b) ein Schritt 0) vorangeht und Schritt 0) das Auswählen ist zwischen
- einem Betriebsmodus i) Verdichten des BOG auf einen Druck p_{high} umfassend die Schritte b) bis d); und
- einem Betriebsmodus ii) Verdichten des BOG auf einen Druck p_{low}, umfassend die Schritte
b1) Verdichten des BOG auf einen Druck p_{low} von 100 bis 199 bar, bevorzugt 140 bis 160 bar; und
d1) Ausdehnen von zumindest einem Teil des Gases aus Schritt c) auf einen Druck p_{expand}, sofern p_{low} > Pexpand;
wobei im Falle von Betriebsmodus ii) die Schritte b1) und d1) die Schritte b) und d) ersetzen.

4. Verfahren nach Anspruch 3, wobei in Schritt 0) im Betriebsmodus i) ein Soll-Wert p_{high} im Bereich von 200 bis 300 bar ausgewählt wird und/oder im Betriebsmodus ii) ein Soll-Wert p_{low} im Bereich von 100 bis 199 bar ausgewählt wird.

5. Vorrichtung zum Wiederverflüssigen und Rückführen von Abdampfgas (BOG) in einen Liquefied Natural Gas (LNG)-Tank umfassend
- einen Wärmetauscher (20), aufweisend eine Leitung zum Durchführen von Kühlfluid, bevorzugt von BOG (F2) aus einem LNG-Tank (3), und eine Leitung zum Durchführen von zu kühlendem komprimiertem Gas;
- eine mehrstufige Verdichteranordung (10), die eingerichtet ist, BOG (F2) aus dem LNG-Tank (3) auf einen Druck p_{high} zu verdichten;
- einen ersten Kühler (50);
- eine Rückführleitung (8); und
- eine erste Expansionseinheit (60), die eingerichtet ist, komprimiertes Gas von einem Druck p_{high} auf einen Druck p_{expand} auszudehnen;
wobei die mehrstufige Verdichteranordnung stromaufwärts Fluid führend, optional über die Leitung des Wärmetauschers (20) zum Durchführen von Kühlfluid, mit einer Entnahmeleitung (5) mündend in den Kopfraum des LNG Tanks (3) verbunden ist, und wobei die mehrstufige Verdichteranordung (10) stromabwärts Fluid führend mit dem ersten Kühler (50), weiter stromabwärts über die Rückführleitung (8) mit der ersten Expansionseinheit (60) und noch weiter stromabwärts mit der Leitung des Wärmetauschers (20) zum Durchführen von zu kühlendem komprimiertem Gas verbunden ist, um das verdichtete und gekühlte Gas in den LNG Tank (3) rückzuführen;
wobei der Druck p_{high} wenigstens 200 bar, bevorzugt wenigstens 250 bar, besonders bevorzugt 300 bar beträgt; und wobei der Druck p_{expand} 80 bis 180 bar, bevorzugt 120 bis 160 bar, besonders bevorzugt 150 bar beträgt.

6. Vorrichtung nach Anspruch 5, wobei die Vorrichtung Teil eines Brenngasversorgungssystems zum Versorgen eines Hochdruck-Gaseinspritzmotors (2) mit in einem LNG-Tank gespeichertem Gas ist, zusätzlich umfassend
- einen Auslass (7), der Fluid leitend stromabwärts der mehrstufigen Verdichteranordnung (10) angeordnet ist und weiter stromabwärts in eine Versorgungsleitung für einen Hochdruck-Gaseinspritzmotor (2) mündet,
wobei das verdichtete Gas, soweit die Menge den Brennstoffbedarf des Hochdruck-Gaseinspritzmotors (2) übersteigt, der Rückführleitung (8) zuführbar ist.

7. Vorrichtung nach einem der Ansprüche 5 oder 6, weiter umfassend
- eine zweite Expansionseinheit (30), die eingerichtet ist, komprimiertes Gas von einem Druck p_{expand} auf einen Druck Pknock-out-drum auszudehnen,
- einen Gas-Flüssigkeits-Abscheider (40) der Fluid führend stromabwärts an die zweite Expansionseinheit (30) anschliesst und eingerichtet ist, bei einem Druck p_{knock-out-drum} einen verflüssigten Gasanteil in den LNG-Tank (3) rückzuspeisen und einen gasförmigen Anteil in die Entnahmeleitung (5) zu führen;
wobei die zweite Expansionseinheit (30) und der Gas-Flüssigkeitsabscheider Fluid führend zwischen der Leitung des Wärmetauschers (20) zum Durchführen von zu kühlendem, komprimiertem Gas und dem LNG-Tank (3) angeordnet sind.

8. Vorrichtung nach einem der Ansprüche 5 bis 7, wobei der erste Kühler (50) ein Wasserkühler ist, bevorzugt Wasser mit Umgebungstemperatur als Kühlmittel verwendet, sodass das komprimierte Gas auf eine Temperatur von 35 bis 45°C kühlbar ist.

9. Vorrichtung nach einem der Ansprüche 5 bis 8, wobei die mehrstufige Verdichteranordnung (10) eine erste Kompressionsstufe (71,72) aufweist, wobei die erste Kompressionsstufe eingerichtet ist, BOG (F2) aus dem LNG-Tank (3) auf einen ersten Druck p1 zwischen 6 und 18 bar zu verdichten, und wobei die erste Kompressionsstufe wenigstens einen Labyrinth gedichteten Kolbenkompressoren aufweist.

10. Vorrichtung nach einem der Ansprüche 5 bis 9, wobei die mehrstufige Verdichteranordnung (10) eine mittlere (73) und eine letzte Kompressionsstufe (74,75) aufweist, welche eingerichtet sind, vorverdichtetes Gas von einem ersten Druck p1 auf den Druck p_{high}, bevorzugt wahlweise auf den Druck p_{high} oder den Druck p_{low}, zu verdichten, wobei die letzte Kompressionsstufe (74,75) einen Bypass (19) mit ansteuerbarem Ventil (9) aufweist, um den Rückfluss und damit den Förderdruck nach der letzten Kompressionsstufe anzusteuern, wobei Gas derart über den Bypass rückspeisbar ist, dass das Gas am Auslass (7) den vorgegebenen Solldruckwert p_{high}, bevorzug den vorgegebenen Solldruckwert Druck p_{high} oder p_{low}, aufweist.

11. Vorrichtung nach Anspruch 10, wobei der Bypass (19) mit ansteuerbarem Ventil (9) derart regulierbar ist, dass jeder Soll-Druck zwischen 100 und 300 bar einstellbar ist.

12. Vorrichtung nach Anspruch 10 oder 11, wobei die letzte Kompressionsstufe (74,75) wenigstens einen mit Kolbenring gedichteten Kolbenkompressor umfasst, bevorzugt zwei mit Kolbenring gedichtete Kolbenkompressoren umfasst.

13. Vorrichtung nach einem der Ansprüche 9 bis 12, weiter umfassend:
- eine Abzweigleitung (6), welche Fluid leitend stromabwärts von der ersten Kompressionsstufe (71,72) angeordnet ist und die weiter stromabwärts in eine Versorgungsleitung für einen Niederdruck-Gaseinspritzmotor (4) und/oder einer Gasverbrennungseinheit mündet.

14. Verwendung einer Vorrichtung nach einem der Ansprüche 5 bis 13 auf einem Schiff, insbesondere einem Schiff, das mittels eines Hochdruck-Gaseinspritzmotors (2) angetrieben wird.
